# EUROPÄISCHE PATENTSCHRIFT

(11) **EP 0 260 345 B1**
(45) Veröffentlichungstag und Bekanntmachung des Hinweises auf die Patenterteilung: **30.10.1991**
(21) Anmeldenummer: 86116901.9
(22) Anmeldetag: 04.12.1986
(51) Int. Cl.: B65D 5/54

(54) **Verpackungseinheit mit mehreren Faltschachteln**
Packaging unit with several cardboard boxes
Ensemble d'emballage avec plusieurs boîtes en carton

(30) Priorität: 18.09.1986 US 908769
(43) Veröffentlichungstag der Anmeldung: 23.03.1988
(73) Patentinhaber: SQUARE D COMPANY (DEUTSCHLAND) GMBH, 51709 Marienheide (DE)
(72) Erfinder: Bornwasser, Hans-Jochim W., D-5275 Bergneustadt (DE); Loss, Ulrich, R., D-5277 Marienheide (DE); Handke, Gernot, D-5270 Gummersbach (DE)
(74) Vertreter: Köhne, Friedrich, Dipl.-Ing.

(56) Entgegenhaltungen:
- CH-A- 382 645
- DE-A- 2 931 118
- DE-A- 2 934 493
- DE-A- 3 340 918
- FR-A- 2 196 273
- US-A- 2 205 437

## Beschreibung

Die Erfindung bezieht sich auf eine Verpackungseinheit aus Faltschachteln, die zur Aufnahme von Verpackungsgegenständen, insbesondere elektrotechnischen Geräten, bestimmt sind, wobei eine Mehrzahl von Faltschachteln in Reihe dicht nebeneinander angeordnet ist, wobei ferner jede Faltschachtel aus einem Zuschnitt mit vier Wandteilen, mit einer offenen und einer geschlossenen Stirnseite gefaltet ist, wobei weiterhin die offenen Stirnseiten und die beiden benachbarten äußeren Seitenwandteile der Faltschachteln von einer gemeinsamen aufgeklebten Überdeckung umgeben sind und die Überdeckung zum einen mit Perforationen versehen ist, so daß die Faltschachteln einzeln oder gruppenweise in geschlossenem Zustand abbrechbar sind, und zum anderen im Bereich einer Seitenwandteihe einen längsverlaufenden Perforationsstreifen aufweist.

In der elektrotechnischen Industrie werden die hergestellten Geräte stets in einer einzelnen Schachtel verpackt. Die so bestückten Schachteln werden dann im allgemeinen in einem mehr oder weniger großen Karton reihenweise nebeneinander und übereinander zu einer größeren Verpackungseinheit zusammengefaßt, um die Lagerhaltung und den Transport bzw. den Versand zu erleichtern. Das Herstellen, Befüllen und Schließen der einzelnen Schachteln ist mit erheblichem Arbeits- und Zeitaufwand verbunden. Hinzu kommt, daß die einzelnen Schachteln dann sortiert bzw. gruppiert und gezählt werden müssen, wenn sie aufgrund einer Bestellung zum Versand vorzubereiten sind. Bei der in der Praxis vorkommenden großen Vielzahl von verschiedenartigen elektrotechnischen Geräten ergeben sich auch bei der Lagerhaltung erhebliche Schwierigkeiten, wenn die einzelnen Schachteln durchgezählt werden müssen, um den Vorrat festzustellen. Auch zu Kontrollzwecken, z. B. beim Zwischenhandel, müssen die einzelnen Schachteln von Hand geöffnet und wieder verschlossen werden. Schließlich ist es auch beim Endverbraucher umständlich, die einzelnen Schachteln von Hand zu öffnen, um die darin enthaltenen Geräte herausnehmen und weiter verarbeiten zu können. Diese durch die Einzelverpackung von irgendwelchen Verpackungsgegenständen bedingte umständliche und zeitaufwendige Herstellungs- und Behandlungsweise ist nicht nur auf dem Gebiete der elektrotechnischen Geräte, sondern auch auf vielen anderen technischen Gebieten oder bei der Verpackung von täglichen Bedarfsartikeln gegeben.

Eine zu Anfang erläuterte Verpackungseinheit mit den dort angegebenen Merkmalen ist aus dem Dokument DE-A-3 340 918 bekannt. Bei den Faltschachteln dieser Verpackungseinheit ist der Zuschnitt so ausgeführt, daß der Boden jeder Faltschachtel einstückig mit den vier Seitenwänden hergestellt ist. Nach dem Aufwärtsfalten der vier Seitenwände können mehrere Faltschachteln in Reihe dicht nebeneinander angeordnet und sodann mit den Verpackungsgegenständen befüllt werden. Zum Verschließen der oberen Stirnseiten der Faltschachteln ist eine gemeinsame, im Querschnitt U-förmige Überdeckung vorgesehen, die über die äußeren Seitenwände der Faltschachteln greift und dort verklebt ist. Ein Schenkel der U-förmigen Überdeckung weist einen durch Perforationen gebildeten Längsstreifen bzw. einen längsverlaufenden Perforationsstreifen auf. Die einzelnen Faltschachteln können von der Verpackungseinheit wahlweise abgebrochen werden. Dazu dienen querverlaufende Perforationen in der Überdeckung in der Ebene zwischen den einzelnen Faltschachteln. Zum öffnen der Faltschachteln muß die längsverlaufende Perforation aufgebrochen werden, so daß man dann den oberen Teil der Überdeckung aufklappen kann. Abgesehen davon, daß man praktisch die längsverlaufende Perforation nur von den jeweiligen Enden der Verpackungseinheit ausgehend lösen kann und es schwierig ist, etwa nur eine mittlere Faltschachtel zu öffnen, ergibt sich der Nachteil, daß in jedem Falle der Verband der Verpackungseinheit gelöst wird. Daraus ergeben sich Schwierigkeiten bei der anschließenden Lagerhaltung, z. B. beim Stapeln zahlreicher Verpackungseinheiten sowie beim anschließenden Transport.

Demgegenüber liegt der Erfindung die Aufgabe zu Grunde, eine Verpackungseinheit zu schaffen, bei der unter Beibehaltung der Vorteile einer einfachen Lagerhaltung und eines sicheren Transportes, die einzelnen Faltschachteln der Verpackungseinheit beliebig geöffnet und wieder verschlossen werden können, ohne den Verband der Verpackungseinheit zu lösen.

Die gestellte Aufgabe wird erfindungsgemäß dadurch gelöst, daß die offenen Stirnseiten mittels der Überdeckung die Böden der Faltschachteln bilden, und daß die geschlossenen Stirnseiten aus Deckeln mit angeformten Einstecklaschen bestehen, die sich einzeln öffnen und wieder verschließen lassen.

Auf diese Weise ergibt sich der wesentliche Vorteil, daß jede einzelne beliebige Faltschachtel der Verpackungseinheit z. B. zu Kontrollzwecken geöffnet werden kann. Man kann dann den betreffenden Verpackungsgegenstand entnehmen und ggf. wieder in die Faltschachtel einbringen und diese wieder verschließen. Derartige Kontrollen sind vielfach erforderlich, sowohl im Herstellerwerk, als auch beim Zwischenhändler und beim Endverbraucher. Aus diesem Grunde ist es wichtig, daß die Verpackungseinheit als solche unverändert stabil und unbeschädigt bleibt.

Vorteilhafte Ausgestaltungen der Verpackungseinheit ergeben sich aus den Unteransprüchen.

In der Zeichnung ist ein Ausführungsbeispiel einer erfindungsgemäßen Verpackungseinheit im Schema dargestellt, und zwar zeigen
Figur 1 eine perspektivische Ansicht eines Zuschnitts für eine Faltschachtel,
Figur 2 eine perspektivische Ansicht einer Faltschachtel in einer Zwischenstellung des Faltvorganges,
Figur 3 eine perspektivische Ansicht einer Faltschachtel mit etwas geöffnetem Deckel und oben befindlichem offenem Boden,
Figur 4 eine perspektivische Ansicht einer Reihe Faltschachteln mit Darstellung einer Überdeckung vor deren Aufbringen auf die Faltschachteln,
Figur 5 eine Stirnansicht auf eine Faltschachtelreihe und eine Überdeckung in einer Zwischenstellung vor dem Zusammenfügen,
Figur 6 eine Stirnansicht entsprechend Figur 5, jedoch nach dem Zusammenfügen der Faltschachteln und der Abdeckung,
Figur 7 eine perspektivische Ansicht einer Verpakkungseinheit, bei welcher der Längsstreifen zum Teil abgerissen und ein Teil der Faltschachteln geöffnet dargestellt ist und
Figur 8 eine perspektivische Darstellung zur Veranschaulichung des Abbrechvorgangs einzelner Faltschachteln von der Verpackungseinheit.

Figur 1 zeigt in Perspektive einen Zuschnitt 1 für eine Faltschachtel, der vorteilhafterweise aus Pappe oder bei größeren Abmessungen aus Karton oder ggfs. auch aus einer Kunststoffbahn oder einem anderen geeigneten Bahnmaterial ausgestanzt ist. Die Materialauswahl gilt auch für den Zuschnitt der nachfolgend erläuterten Überdeckung 22. Der Zuschnitt 1 weist vier Wandteile 2, 3, 4 und 5 sowie einen Deckel 9 auf. An den Deckel 9 ist eine Einstecklasche 10 einstückig angeformt. An den Enden der Faltlinie 18 zwischen Deckel 9 und Einstecklasche 10 sind kleine Einkerbungen 19, 20 vorgesehen. Ferner sind an den beiden Wandteilen 3 und 5, die dem Wandteil 2 des Deckels 9 benachbart sind, Deckellaschen 7 und 8 angeformt. Schließlich ist an dem Wandteil 2 eine Randlasche 6 angeformt, so daß die nach dem Falten der Faltschachtel 21 (Figur 3) benachbarten Ränder des Zuschnittes 1 mittels dieser Randlasche 6 durch Ankleben miteinander verbunden werden können, wie dies in den Figuren 3 und 4 gezeigt ist. Dieser Zuschnitt 1 mit den vorerläuterten Teilen kann in einem einzigen Stanzvorgang hergestellt werden. Zwischen den einzelnen Teilen sind gepunktet gezeichnete Faltlinien 11 bis 18 vorgesehen, die zweckmäßigerweise gleichzeitig mit dem Stanzvorgang, ggfs. aber auch in einem nachfolgenden separaten Arbeitsvorgang durch geringfügiges Einpressen von Kanten eines Preßwerkzeuges oder durch Rillen gebildet werden, um ein genaues Falten der Faltschachtel zu erreichen. Das Falten kann vollautomatisch erfolgen. Dasselbe gilt auch für das Auftragen eines Klebstoffes zum Ankleben der Randlasche 6.

Von wesentlicher Bedeutung für die im Rahmen der Erfindung hergestellte Faltschachtel ist, daß die Faltschachtel als solche keinen Boden besitzt, d.h. daß der Boden zunächst offen bleibt.

Figur 3 zeigt in Perspektive eine Faltschachtel, wobei der unten befindliche Deckel 9 mit der Deckellasche 10 in etwas geöffneter Lage gezeichnet ist. Vor der Weiterverarbeitung wird der Deckel mit der Einstecklasche aber geschlossen. Sodann werden die so vorbereiteten Faltschachteln 21 zweckmäßigerweise mit offenem Boden nach oben hin in Reihe lose nebeneinander angeordnet, was auch vollautomatisch erfolgen kann. Es hat sich als besonders vorteilhaft ergeben, zehn Faltschachteln 21 jeweils zu einer Verpackungseinheit zusammenzufassen.

Wie die Figuren 4 bis 6 veranschaulichen, werden die offenen Böden und die beiden benachbarten äußeren Seitenwände 3, 5 der Faltschachteln 21 von einer gemeinsamen Überdeckung 22 umgeben. Diese Überdeckung 22 besteht aus einem rechteckigen Zuschnitt, welcher an den in Figur 4 erkennbaren Kanten mit Faltlinien entsprechend Figur 1 versehen ist, so daß der Zuschnitt zu einem Profil mit U-förmigem Querschnitt gefaltet werden kann, so wie es in Figur 4 dargestellt ist. Das U-förmige Profil besitzt ein Bodenteil 23, welches der Gesamtfläche der offenen Böden der nebeneinander angeordneten Faltschachteln 21 entspricht. An den beiden Längskanten (Faltlinien) des Bodenteils 23 sind Seitenteile 24, 25 vorhanden, welche die äußeren Seitenwände 3 und 5 der Faltschachteln 21 vorteilhafterweise ganzflächig überdecken. Die Überdeckung ist mit Perforationen 26, 27 und 28 versehen, die gleichzeitig beim Stanzvorgang eingebracht werden können. Diese Perforationen 26, 27 und 28 liegen in Ebenen, die jeweils den Zwischenebenen zwischen zwei benachbarten Faltschachteln entsprechenden, und zwar so, daß die Faltschachteln 21, wie weiter unten noch näher erläutert ist, einzeln oder gruppenweise in geschlossenem Zustand von der Verpackungseinheit abgebrochen werden können.

Eine besonders vorteilhafte Ausgestaltung der erfindungsgemäßen Verpackungseinheit besteht darin, daß an einem Seitenteil 24 der Überdeckung 22 ein Längsstreifen 29 vorgesehen ist, der sich über alle Faltschachteln 21 der Verpackungseinheit erstreckt. Der Längsstreifen 29 entsteht durch beiderseitige Perforationen 30 und 31, die vorteilhafterweise als Zahnperforationen ausgebildet sind, wie die Figuren 4, 7 und 8 deutlich veranschaulichen. Diese Perforationen 30 und 31 können, ebenso wie die Perforationen 26 bis 28, gleichzeitig mit dem Ausstanzvorgang des Zuschnittes für die Überdeckung hergestellt werden.

Um aus den lose nebeneinander befindlichen Faltschachteln gemäß Figur 4 eine Verpackungseinheit zu schaffen, muß die gemeinsame Überdeckung 22 mit allen Faltschachteln der Verpackungseinheit verbunden werden. Dies geschieht zweckmäßigerweise durch Klebstoffschichten 32 und 33, die gemäß den Figuren 5 und 6 zwischen den Seitenteilen 24 und 25 der Überdeckung 22 einerseits und den äußeren Seitenwänden 3, 5 der Faltschachteln 21 andererseits vorgesehen sind. Dabei ist die Klebestoffschicht 32 zwischen dem einen Seitenteil 25 der Überdeckung 22 und den benachbarten Seitenwänden 5 der Faltschachteln 21 ganzflächig aufgebracht, während zwischen dem anderen Seitenteil 24 und den Seitenwänden 3 nur im Bereich zwischen dem Längsstreifen 29 und der Außenkante dieses Seitenteils 24 eine Klebstoffschicht 33 aufgetragen ist, so daß der Seitenteilstreifen 34 (Figur 5) des Seitenteils 24 ohne Klebstoffschicht verbleibt, so daß vor allem auch der erläuterte Längsstreifen 29 mit den Zahnperforationen 30 und 31 nicht aufgeklebt ist. Vorteihafterweise ist der Längsstreifen 29 in dem Seitenteil 24 der Überdeckung 22 so außermittig gemäß Figur 7 nach oben hin versetzt vorgesehen, daß zwischen dem Längsstreifen 29 und dem Bodenteil 23 ein schmales Kantenteil 35 verbleibt.

Die oben erläuterten Perforationen 26 bis 28 und 30, 31 können als Lochreihen ausgebildet sein. Vorteilhafterweise sind diese Perforationen jedoch geritzt oder geschlitzt ausgeführt, und zwar so, daß die Verpackungseinheit 36 trotz der in den Faltschachteln enthaltenen Verpackungsgegenstände bei normaler Handhabung nicht bricht oder sich ungewünscht stellenweise öffnet.

Wie die obige Beschreibung bereits verständlich gemacht hat, erfolgt die Herstellung einer Verpackungseinheit im wesentlichen in der Weise, daß zunächst Zuschnitte für die Faltschachteln und Zuschnitte für die Überdeckung mit den Faltlinien und mit den Perforationen gefertigt werden. Sodann erfolgt die Faltung der Faltschachteln und das Anordnen der losen Faltschachteln in Reihe nebeneinander. Die Überdeckung wird dann ebenfalls gefaltet und, vorteilhafterweise mit den beschriebenen Klebstoffschichten versehen, auf die Faltschachteln aufgebracht und schließlich mit diesen zu einer Verpackungseinheit verbunden. Bevor die Überdeckung angebracht wird, ist es vorteilhaft, die einzelnen Faltschachteln mit der Verpackungsgegenständen zu befüllen, und zwar in der Weise, daß die Faltschachteln mit dem Deckel nach unten und mit dem offenen Boden nach oben aufgestellt werden. Die Verpackungsgegenstände können dann zweckmäßigerweise vollautomatisch durch den offenen Boden der Faltschachteln eingebracht werden. Sobald die Überdeckung aufgebracht ist, sind alle Faltschachteln vollständig geschlossen.

Die beschriebene Verpackungseinheit bietet eine Riehe von Vorteilen. Zunächst einmal läßt sie sich, verglichen mit einzelnen Faltschachteln, wesentlich leichter handhaben. Dies wurde zu Anfang bereits erläutert. Man kann nun wahlweise eine einzige Faltschachtel von der Verpackungseinheit 36 abbrechen, indem die querverlaufenden Perforationen 26 bis 28 der Überdeckung aufgebrochen werden. Die Faltschachtel ist in diesem Zustand noch allseitig geschlossen, kann dann aber durch Öffnen des Deckels 9 und der Deckellaschen 7, 8 geöffnet werden, um den Verpackungsgegenstand zu entnehmen. Stattdessen kann man aber auch eine noch zusammenhängende Gruppe von Faltschachteln von der Verpackungseinheit abbrechen. Ferner besteht die Möglichkeit, insbesondere zu Kontrollzwecken, aber auch immer dann, wenn es darauf ankommt, die gesamte Verpackungseinheit schnell zu öffnen, z.B. beim Endverbraucher, der die Verpackungsgegenstände, z.B. elektrotechnische Geräte, weiterverarbeitet, den Längsstreifen 29 teilweise oder ganz mit Hilfe der Perforationen 30, 31 aufzutrennen, wie dies in Figur 7 dargestellt ist. In diesem Falle werden die Bodenteile 23 mit den Kantenteilen 35 frei und können nach oben aufgeklappt werden, und zwar gemeinsam, wenn die Perforationen 27 nicht aufgerissen werden oder auch einzeln, wenn man die Bodenteile 23 durch Öffnen der Perforationen 27 voneinander trennt (Figur 7). Wenn man den Längsstreifen vollständig abzieht, bleibt die Verpackungseinheit als solche noch erhalten, weil die verbleibenden Seitenteile 24 und 25 noch die Faltschachteln zusammenhalten. Durch einfaches Umdrehen der Verpackungseinheit kann man die Bodenteile 23 einzeln oder im Zusammenhang zum Öffnen bringen, so daß die Verpackungsgegenstände herausfallen können. Wenn durch Abreißen des Längsstreifens 29 nur eine Kontrolle der gesamten Verpackungseinheit durchgeführt werden soll, kann man die Kantenteile 35 der Bodenteile 23, ähnlich wie den Deckel 9, mit der Einstecklasche 10 wieder schließen.

## Patentansprüche

1. Verpackungseinheit aus Faltschachteln (21), die zur Aufnahme von Verpackungsgegenständen, insbesondere elektrotechnischen Geräten, bestimmt sind, wobei eine Mehrzahl von Faltschachteln (21) in Reihe dicht nebeneinander angeordnet ist, wobei ferner jede Faltschachtel (21) aus einem Zuschnitt (1) mit vier Wandteilen (2, 3, 4, 5), mit einer offenen und einer geschlossenen Stirnseite gefaltet ist, wobei weiterhin die offenen Stirnseiten und die beiden benachbarten äußeren Seitenwandteile (3, 5) der Faltschachteln (21) von einer gemeinsamen aufgeklebten Überdeckung (22) umgeben sind und die Überdeckung (22) zum einen mit Perforationen (26, 27, 28) versehen ist, so daß die Faltschachteln (21) einzeln oder gruppenweise in geschlossenem Zustand abbrechbar sind, und zum anderen im Bereich einer Seitenwandreihe (3) einen längsverlaufenden Perforationsstreifen (29) aufweist, dadurch gekennzeichnet, daß die offenen Stirnseiten mittels der Überdeckung die Böden der Faltschachteln (21) bilden und daß die geschlossenen Stirnseiten aus Deckeln (9) mit angeformten Einstecklaschen (10) bestehen, die sich einzeln öffnen und wieder verschließen lassen.

2. Verpackungseinheit nach Anspruch 1, dadurch gekennzeichnet, daß der Perforationsstreifen (29) in einem Seitenteil (24) der Überdeckung (22) außermittig so versetzt vorgesehen ist, daß zwischen dem Perforationsstreifen (29) und dem Bodenteil (23) der Überdeckung (22) ein schmales Kantenteil (35) gebildet ist.

3. Verpackungseinheit nach Anspruch 1 oder 2, dadurch gekennzeichnet, daß der Perforationsstreifen (29) mittels beiderseitiger Perforationen (30, 31) ganz oder teilweise abtrennbar ist, so daß die Bodenteile (23) der Überdeckung (22) im abgetrennten Bereich von den Faltschachteln (21) aufklappbar sind.

4. Verpackungseinheit nach einem der vorhergehenden Ansprüche, dadurch gekennzeichnet, daß die Perforationen (30, 31) als Zahnperforationen ausgebildet sind.

5. Verpackungseinheit nach einem der vorhergehenden Ansprüche, dadurch gekennzeichnet, daß an den Enden der Faltlinie (18) zwischen Deckel (9) und Einstecklasche (10) Einkerbungen (19, 20) vorgesehen sind.

6. Verpackungseinheit nach einem der vorhergehenden Ansprüche, dadurch gekennzeichnet, daß an den beiden Wandteilen (3, 5), die dem Wandteil (2) des angeformten, öffenbaren Deckels (9) benachbart sind, Deckellaschen (7, 8) angeformt sind.

7. Verpackungseinheit nach einem der vorhergehenden Ansprüche, dadurch gekennzeichnet, daß die nach dem Falten der Faltschachtel (21) benachbarten Ränder des Zuschnittes (1) mittels einer anklebbaren Randlasche (6) miteinander verbunden sind.

8. Verpackungseinheit nach einem der vorhergehenden Ansprüche, gekennzeichnet durch je zehn lose in Reihe nebeneinander angeordnete Faltschachteln (21).

## Claims

1. Packaging unit consisting of folding boxes (21) which are intended to accomodate objects to be packaged, especially electrical devices, whereby a plurality of folding boxes (21) are arranged compactly beside one another in a row, and whereby each folding box (21) is folded from a blank (1) with four wall sections (2,3,4,5) with an open and a closed end section, and whereby the open end sides and the two adjacent outer side wall sections (3,5) of the folded boxes (21) are encompassed by a common glued-on cover (22), and the cover (22) is provided on the one hand with perforations (26,27,28), so that the folding boxes (21) can be broken off singly or in groups in a closed state, and has on the other hand a lengthways running perforated strip (29) in the area of a row of side walls (3), characterized in that the open end sides form the bottoms of the folding boxes (21) by means of the cover and in that the closed end sides consist of lids (9) with shaped push-in flaps (10) which can be opened and closed again individually.

2. Packaging unit according to claim 1, characterized in that the perforated strip (29) is positioned off-centre in a side section (24) of the cover (22) in such a way that a narrow edge section (35) is formed between the perforation strip (29) and the bottom section (23) of the cover (22).

3. Packaging unit according to claim 1 or 2, characterized in that the perforation strip (29) can be wholly or partially detached by means of perforations on both sides (30,31), so that the bottom sections (23) of the cover (22) can be opened in the detached part of the folding boxes (21).

4. Packaging unit according to any one of the preceding claims, characterized in that the perforations (30,31) are designed as toothed perforations.

5. Packaging unit according to any one of the preceding claims, characterized in that notches (19,20) are provided at the ends of the folding line (18) between lid (9) and push-in flap (10).

6. Packaging unit according to any one of the preceding claims, characterized in that cover flaps (7,8) are formed on the two wall sections (3,5) which are adjacent to the wall section (2) of the shaped plain lid (9).

7. Packaging unit according to any one of the preceding claims, characterized in that the edges of the blank (1) which are adjacent after the folding of the folding boxes (21) are joined together by means of a glueable edge flap (6).

8. Packaging unit according to any one of the preceding claims, characterized by folded boxes (21) arranged next to one another in a row in loose units of ten boxes.

## Revendications

1. Unité d'emballage composée de boîtes pliantes (21) qui sont destinées à recevoir des objets à emballer, en particulier des appareils d'équipement électrique, dans laquelle une pluralité de boîtes pliantes (21) sont disposées en rangée l'une contre l'autre, dans laquelle en outre chaque boîte pliante (21) est pliée à partir d'une pièce découpée (1) comportant quatre parties de parois (2, 3, 4, 5), avec une face ouverte et une face fermée, dans laquelle en outre les faces ouvertes et les deux parties de parois latérales extérieures voisines (3, 5) des boîtes pliantes (21) sont entourées par un élément de recouvrement commun collé (22), l'élément de recouvrement (22) étant d'une part muni de perforations (26, 27, 28), de telle manière que les boîtes pliantes (21) puissent être détachées à l'état fermé individuellement ou par lots, et présentant d'autre part une bande longitudinale à perforations (29) dans la zone d'une rangée de parois latérales (3), caractérisée en ce que les faces ouvertes constituent au moyen de l'élément de recouvrement les fonds des boîtes pliantes (21) et en ce que les faces fermées se composent de couvercles (9) présentant d'un seul tenant des languettes à insérer (10), ces couvercles pouvant être ouverts et de nouveau fermés individuellement.

2. Unité d'emballage suivant le revendication 1, caractérisée en ce que la bande à perforations (29) est prévue dans une partie latérale (24) de l'élément de recouvrement (22) et qu'elle est décalée par rapport au centre de telle manière qu'une petite partie de bord (35) soit formée entre la bande à perforations (29) et la partie de fond (23) de l'élément de recouvrement (22).

3. Unité d'emballage suivant la revendication 1 ou 2, caractérisée en ce que la bande à perforations (29) est entièrement ou partiellement détachable au moyen de perforations des deux côtés (30, 31), de telle manière que les parties de fond (23) de l'élément de recouvrement (22) puissent se relever sur les boîtes pliantes (21) dans la zone détachée.

4. Unité d'emballage suivant l'une des revendications précédentes, caractérisée en ce que les perforations (30, 31) sont conçues sous forme de perforations dentelées.

5. Unité d'emballage suivant l'une des revendications précédentes, caractérisée en ce que des encoches (19, 20) sont prévues aux extrémités de la ligne de pliage (18) entre le couvercle (9) et la languette à insérer (10).

6. Unité d'emballage suivant l'une des revendications précédentes, caractérisée en ce que des pattes de couvercle (7, 8) sont formées d'un seul tenant avec les deux parties de parois (3, 5) qui sont adjacentes à la partie de paroi (2), le couvercle (9) étant d'un seul tenant et ouvrable.

7. Unité d'emballage suivant l'une des revendications précédentes, caractérisée en ce que les bords de la partie découpée (1) qui sont adjacents après le pliage de la boîte pliante (21) sont assemblés au moyen d'une patte latérale à coller (6).

8. Unité d'emballage suivant l'une des revendications précédentes, caractérisée en ce qu'elle forme à la fois dix boîtes pliantes (21) mobiles situées côte à côte en rangée.
